# EUROPÄISCHE PATENTSCHRIFT

(11) **EP 0 546 328 B1**
(45) Veröffentlichungstag und Bekanntmachung des Hinweises auf die Patenterteilung: **24.05.1995**
(21) Anmeldenummer: 92119097.1
(22) Anmeldetag: 07.11.1992
(51) Int. Cl.: F24H 1/52, F24H 1/43

(54) **Wärmeaustauschsystem zur Erwärmung von Heiz- und Brauchwasser**
Heat exchange system for the heating of water for central heating and water for domestic use
Système d'échange de chaleur pour le chauffage d'eau de chauffage et d'eau sanitaire

(30) Priorität: 13.12.1991 DE 4141136
(43) Veröffentlichungstag der Anmeldung: 16.06.1993
(73) Patentinhaber: WIELAND-WERKE AG, 89079 Ulm (DE)
(72) Erfinder: Menze, Klaus, Dipl.-Ing., W-7904 Erbach (DE); Gschaider, Johann, Dipl.-Ing. (FH), W-7916 Nersingen/Strass (DE); Dautel, Bernd, Dipl.-Ing., W-7910 Neu-Ulm/Reutti (DE)

(56) Entgegenhaltungen:
- EP-A- 0 133 604
- EP-A- 0 385 700
- FR-A- 1 392 532
- NL-A- 8 300 865

## Beschreibung

Die Erfindung betrifft ein Wärmeaustauschsystem nach dem Oberbegriff des Anspruchs 1 bzw. 2.

Mit Gas beheizte Geräte zur Erwärmung von Wasser sind seit langem bekannt. Zudem ist aus der EP-A-0.385.700 ein Wärmeaustauschsystem zur gleichzeitigen Erwärmung von Heiz- und Brauchwasser bekannt, wobei über einen evtl. Brennwertbetrieb allerdings keine Angaben gemacht werden (unter Brennwertbetrieb ist hierbei - wie allgemein üblich - die Nutzung der Kondensationswärme des bei der Verbrennung entstehenden Wasserdampfes durch ausreichend kalte Wärmeaustauschoberflächen zu verstehen).

Der Erfindung liegt daher die Aufgabe zugrunde, ein Wärmeaustauschsystem der genannten Art so zu gestalten, daß ein konsequenter Brennwertbetrieb ermöglicht wird.

Diese Aufgabe wird erfindungsgemäß durch die jeweils in den kennzeichnenden Teilen der Ansprüche 1 und 2 angegebenen Merkmale gelöst. Die wärmeaustauschenden Flächen werden erfindungsgemäß so gestaltet, daß die Oberflächentemperatur auf der berippten Außenseite des Außenrohres so zu liegen kommt, daß der im Abgas enthaltene Wasserdampf an dieser Fläche kondensieren kann. Damit wird die Kondensationswärme nutzbringend gewonnen.

In der EP-A-0.133.604 wird zwar bei einem ähnlichen Wärmeaustauschsystem u.a. auf die Rückgewinnung der Kondensationswärme eingegangen, die erfindungsgemäßen Parameterbereiche werden jedoch nicht offenbart.

Nach einer weiteren Ausgestaltung der Erfindung kann das Innenrohr auf der Außenseite statt einer Berippung eine Einfach- oder Kreuzrändelstruktur bei einer Rändelhöhe von 0,3 - 1,5 mm aufweisen.

Um die Wärmeübertragung am Rippenrohr weiter zu verbessern, wird weiterhin vorgeschlagen, daß die Rippen gekerbt, geschlitzt oder abgekröpft sind.

Nach einer erfindungsgemäßen Alternative können Rippenrohr und/oder Innenrohr durch ein Wellrohr (Rohr mit konstanter Wanddicke) ersetzt werden.

Nach bevorzugten Ausführungsformen der Erfindung ist der rotationssymmetrisch (zylindrisch bzw. kegelförmig) ausgebildete Brenner von einem wendelförmig bzw. kegelförmig gewickelten Wärmeaustauscher umgeben.

Um die vom zentralen Brenner ausgehende und zwischen den Außenrippen des Rippenrohres durchtretende Strahlung auf den Wärmetaustauscher zurückzuwerfen, wird vorzugsweise auf der brennerabgewandten Seite des Rippenrohres eine reflektierende Wand installiert.

Insgesamt wird mit dem erfindungsgemäßen Wärmeaustauschsystem ein spezifisch sehr leistungsfähiger Kombinationswärmeaustauscher zur Verfügung gestellt, der zudem kompakt ist und preiswert herstellbar ist. Ein weiterer Vorteil des vorgeschlagenen Wärmetaustauschers liegt darin, daß er bei entsprechender Konzeption des Wärmeaustauschsystems mit wenigen Handgriffen aus- und eingebaut werden kann, was sowohl der Reinigung wie einem eventuell erforderlichen Austausch nach einem Schadensfall entgegenkommt.

Die Erfindung wird an Hand des folgenden Ausführungsbeispiels näher erläutert. Es zeigt
- Fig.1: schematisch den Brennraum eines gasbeheizten Wärmaustauschsystems,
- Fig.2a: einen Längsschnitt durch den (gestreckt gedachten) Wärmetaustauscher und
- Fig.2b: einen Querschnitt durch den wärmeaustauscher.

In Fig.1 ist schematisch der Teil eines gasbeheizten Wärmeaustauschsystems 1 gezeigt, in dessen Brennraum 2 ein zylindrischer Brenner 3 von einem wärmeaustauscher 4 in Form eines wendelförmig gewickelten, auf der Außenseite berippten Rippenrohres 5 umgeben ist. Die austretenden Abgase sind mit 3' bezeichnet. Der Aufbau des Wärmetaustauschers 4 im einzelnen ist in Fig.2a/2b gezeigt. Im Rippenrohr 5 ist hier ein konzentrisches Innenrohr 6 angeordnet, so daß ein Ringraum 7 gebildet wird. Im Innenrohr 6 wird Brauchwasser (BW) geführt, während der Ringraum 7 vom Heizwasser (HW) im Gleich- oder Gegenstrom durchflossen wird. Um einen konsequenten Brennwertbetrieb zu ermöglichen, sind sowohl die Wärmeübertragungsfläche Abgas/Rippenrohr 5 als auch die übrigen drei Wärmeübertragungsflächen (Rippenrohr 5 / Heizwasser (HW), Heizwasser (HW) / Innenrohr 6, Innenrohr 6 / Brauchwasser (BW)) strukturiert. So weist das Rippenrohr 5 auf der Außenseite schraubenlinienfömig umlaufende Rippen 8 der Rippenhöhe H_{R} auf, die Innenseite ist gewellt (Welltiefe w₁).

Das Innenrohr 6 ist hier ebenfalls mit schraubenlinienförmig umlaufenden Außenrippen 9 der Rippenhöhe h_{R} dargestellt. Die Innenrippen des Innenrohres 6 sind mit 10 beziffert (Rippenhöhe e). Alternativ kann die Innenseite mit der Welltiefe w₂ gewellt sein (nicht dargestellt).

Zur besseren Ausnutzung der zwischen den Außenrippen 8 des Rippenrohres 5 hindurchtretenden Strahlung ist auf der brennerabgewandten Seite des Rippenrohres 5 eine reflektierende Wand 11 installiert. Diese kann sich direkt hinter dem Rippenrohr 5 und in Kontakt mit diesem befinden wie auch in einigem Abstand und als Brennraumwand ausgebildet sein.

## Patentansprüche

1. Wärmeaustauschsystem (1) zur gleichzeitigen Erwärmung von Heizwasser (HW) und Brauchwasser (BW), das in einem Brennraum (2) einen Brenner (3) aufweist, der seinerseits von einem wasserführenden Wärmeaustauscher (4) in Form eines gewickelten, auf der Außenseite berippten Rippenrohres (5) umgeben ist,
wobei im Rippenrohr (5) ein Innenrohr (6) angeordnet ist,
wobei im Innenrohr (6) Brauchwasser (BW) und im Ringraum (7) Heizwasser (HW) geführt ist
und wobei mindestens zwei der drei Wärmeübertragungsflächen (Rippenrohr (5) / Heizwasser (HW), Heizwasser (HW) / Innenrohr (6), Innenrohr (6) / Brauchwasser (BW) ) strukturiert bzw. berippt sind,
dadurch gekennzeichnet,
daß das Rippenrohr (5) auf der Außenseite 5 - 20 schraubenlinienförmig umlaufende Rippen (8) / Zoll mit einer Rippenhöhe H_{R} = 1,5 - 15 mm aufweist, daß das Innenrohr (6) auf der Außenseite 5 - 20 schraubenlinienförmig umlaufende Rippen (9) / Zoll mit einer Rippenhöhe h_{R} = 0,3 - 3,0 mm aufweist und daß das Rippenrohr (5) und/oder das Innenrohr (6) jeweils auf der Innenseite 0,5 - 5 schraubenlinienförmig umlaufende Innenrippen (10) pro mm Rohrinnendurchmesser aufweisen, mit einer Rippenhöhe e = 0,1 - 0,6 mm und mit einem Drallwinkel von 15 - 45°.

2. Wärmeaustauschsystem (1) zur gleichzeitigen Erwärmung von Heizwasser (HW) und Brauchwasser (BW), das in einem Brennraum (2) einen Brenner (3) aufweist, der seinerseits von einem wasserführenden Wärmeaustauscher (4) in Form eines gewickelten, auf der Außenseite berippten Rippenrohres (5) umgeben ist,
wobei im Rippenrohr (5) ein Innenrohr (6) angeordnet ist,
wobei im Innenrohr (6) Brauchwasser (BW) und im Ringraum (7) Heizwasser (HW) geführt ist
und wobei mindestens zwei der drei Wärmeübertragungsflächen (Rippenrohr (5) / Heizwasser (HW), Heizwasser (HW) / Innenrohr (6), Innenrohr (6) / Brauchwasser (BW) ) strukturiert bzw. berippt sind,
dadurch gekennzeichnet,
daß das Rippenrohr (5) auf der Außenseite 5 - 20 schraubenlinienförmig umlaufende Rippen (8) / Zoll mit einer Rippenhöhe H_{R} = 1,5 - 15 mm aufweist,
daß das Innenrohr (6) auf der Außenseite 5 - 20 schraubenlinienförmig umlaufende Rippen (9) / Zoll mit einer Rippenhöhe h_{R} = 0,3 - 3,0 mm aufweist und
daß das Rippenrohr (5) und/oder das Innenrohr (6) jeweils auf der Innenseite gewellt sind mit 5 - 20 Wellen/Zoll bei einer Welltiefe w₁ / w₂ = 0,07 - 0,7 mm.

3. Wärmeaustauschsystem nach Anspruch 1 oder 2, dadurch gekennzeichnet,
daß das Innenrohr (6) auf der Außenseite statt einer Berippung eine Einfach- oder Kreuzrändelstruktur aufweist bei einer Rändelhöhe von 0,3 - 1,5 mm.

4. Wärmeaustauschsystem nach einem oder mehreren der Ansprüche 1 bis 3, dadurch gekennzeichnet,
daß die Rippen (8) gekerbt, geschlitzt oder abgekröpft sind.

5. Wärmeaustauschsystem nach einem oder mehreren der Ansprüche 1 bis 4, dadurch gekennzeichnet,
daß das Rippenrohr (5) und/oder das Innenrohr (6) als Wellrohr ausgebildet sind.

6. Wärmeaustauschsystem nach einem oder mehreren der Ansprüche 1 bis 5, dadurch gekennzeichnet,
daß der zylindrisch ausgebildete Brenner (3) von einem wendelförmig bzw. kegelförmig gewickelten Wärmeaustauscher (4) umgeben ist.

7. Wärmeaustauschsystem nach einem oder mehreren der Ansprüche 1 bis 5, dadurch gekennzeichnet,
daß der kegelförmig ausgebildete Brenner (3) von einem wendelförmig bzw. kegelförmig gewickelten Wärmeaustauscher (4) umgeben ist.

8. Wärmeaustauschsystem nach einem oder mehreren der Ansprüche 1 bis 7, dadurch gekennzeichnet,
daß auf der brennerabgewandten Seite des Rippenrohres (5) eine reflektierende Wand (11) angeordnet ist.

## Claims

1. Heat exchange system (1) for simultaneous heating of water for central heating (HW) and domestic water (BW), which has in a combustion chamber (2) a burner (3) which for its part is surrounded by a water-ducting heat exchanger (4) in the form of a coiled ribbed tube (5) which is ribbed on the outside, wherein an inner tube (6) is disposed in the ribbed tube (5), domestic water is ducted in the inner tube (6) and water for central heating (HW) is ducted in the annular space (7), and wherein at least two of the three heat transfer surfaces (ribbed tube 5 / water for central heating (HW), water for central heating (HW) / inner tube (6), inner tube (6) / domestic water (BW)) are structured or ribbed, characterised in that the ribbed tube (5) has 5 - 20 ribs (8) / inch running round helically on the outside with a rib height H_{R} = 1.5 - 15 mm, the inner tube (6) has 5 - 20 ribs (9) / inch running round helically on the outside with a rib height h_{R} = 0.3 - 3.0 mm, and the ribbed tube (5) and/or the inner tube (6) in each case have 0.5 - 5 inner ribs (10) per mm internal diameter of the tube running round helically on the outside with a rib height e = 0.1 - 0.6 mm and with an angle of twist of 15 - 45°.

2. Heat exchange system (1) for simultaneous heating of water for central heating (HW) and domestic water (BW), which has in a combustion chamber (2) a burner (3) which for its part is surrounded by a water-ducting heat exchanger (4) in the form of a coiled ribbed tube (5) which is ribbed on the outside, wherein an inner tube (6) is disposed in the ribbed tube (5), domestic water is ducted in the inner tube (6) and water for central heating (HW) is ducted in the annular space (7), and wherein at least two of the three heat transfer surfaces (ribbed tube 5 / water for central heating (HW), water for central heating (HW) / inner tube (6), inner tube (6) / domestic water (BW)) are structured or ribbed, characterised in that the ribbed tube (5) has 5 - 20 ribs (8) / inch running round helically on the outside with a rib height H_{R} = 1.5 - 15 mm, the inner tube (6) has 5 - 20 ribs (9) / inch running round helically on the outside with a rib height h_{R} = 0.3 - 3.0 mm, and the ribbed tube (5) and/or the inner tube (6) are in each case corrugated with 5 - 20 corrugations/inch with a depth of corrugation w₁ / w₂ = 0.07 - 0.7 mm.

3. Heat exchange system as claimed in Claim 1 or 2, characterised in that the inner tube (6) has on the outside instead of ribs a simple or cross-knurled structure with a knurling height of 0.3 - 1.5 mm.

4. Heat exchange system as claimed in one or more of Claims 1 to 3, characterised in that the ribs (8) are notched, slotted or angled.

5. Heat exchange system as claimed in one or more of Claims 1 to 4, characterised in that the ribbed tube (5) and/or the inner tube (6) are constructed as a corrugated tube.

6. Heat exchange system as claimed in one or more of Claims 1 to 5, characterised in that the cylindrically constructed burner (3) is surrounded by a helically or conically coiled heat exchanger (4).

7. Heat exchange system as claimed in one or more of Claims 1 to 5, characterised in that the conically constructed burner (3) is surrounded by a helically or conically coiled heat exchanger (4).

8. Heat exchange system as claimed in one or more of Claims 1 to 7, characterised in that a reflecting wall (11) is disposed on the side of the ribbed tube (5) facing away from the burner.

## Revendications

1. Système d'échange de chaleur (1) pour un chauffage simultané d'eau de chauffage (HW) et d'eau sanitaire (BW), qui présente dans un espace de combustion (2) un brûleur (3), qui est entouré pour sa part d'un échangeur de chaleur conduisant de l'eau (4) dans la forme d'un tuyau à ailettes (5) rubané, nervuré sur le côté externe,
un tuyau interne (6) étant disposé dans le tuyau à ailettes (5),
de l'eau sanitaire (BW) étant amenée dans le tuyau interne (6) et de l'eau de chauffage (HW) dans l'espace annulaire (7)
et au moins deux des trois surfaces de transfert de chaleur (tuyau à ailettes (5)/eau de chauffage (HW), eau de chauffage (HW)/tuyau interne (6), tuyau interne (6)/eau sanitaire (BW)) étant structurées ou nervurées,
caractérisé
en ce que le tuyau à ailettes (5) présente sur le côté externe 5-20 nervures (8)/pouce circulant hélicoïdalement avec une hauteur de nervure H_{R} = 1,5-15 mm,
en ce que le tuyau interne (6) présente sur le côté externe 5-20 nervures (9)/pouce circulant hélicoïdalement avec une hauteur de nervure h_{R} = 0,3-3,0 mm et
en ce que le tuyau à ailettes (5) et/ou le tuyau interne (6) présentent à chaque fois sur le côté interne 0,5-5 nervures internes (10) circulant hélicoïdalement par mm de diamètre interne de tuyau, avec une hauteur de nervure e = 0,1-0,6 mm et une inclinaison des nervures de 15-45°.

2. Système d'échange de chaleur (1) pour un chauffage simultané d'eau de chauffage (HW) et d'eau sanitaire (BW), qui présente dans un espace de combustion (2) un brûleur (3), qui est entouré pour sa part d'un échangeur de chaleur (4) conduisant de l'eau dans la forme d'un tuyau à ailettes (5) rubané, nervuré sur le côté externe,
un tuyau interne (6) étant disposé dans le tuyau à ailettes (5)
de l'eau sanitaire (BW) étant amenée dans le tuyau interne (6) et de l'eau de chauffage (HW) dans l'espace annulaire (7)
et au moins deux des trois surfaces de transfert de chaleur (tuyau à ailettes (5)/eau de chauffage (HW), eau de chauffage (HW)/tuyau interne (6), tuyau interne (6)/eau sanitaire (BW)) étant structurées ou nervurées,
caractérisé
en ce que le tuyau à ailettes (5) présente sur le côté externe 5-20 nervures (8)/pouce circulant hélicoïdalement avec une hauteur de nervure H_{R} = 1,5-15 mm,
en ce que le tuyau interne (6) présente sur le côté externe 5-20 nervures (9)/pouce circulant hélicoïdalement avec une hauteur de nervure h_{R} = 0,3-3,0 mm et
en ce que le tuyau à ailettes (5) et/ou le tuyau interne (6) sont à chaque fois ondulés sur le côté interne avec 5-20 ondulations/pouce pour une profondeur d'ondulation w₁/w₂ = 0,07-0,7 mm.

3. Système d'échange de chaleur selon la revendication 1 ou 2, caractérisé
en ce que le tuyau interne (6) présente sur le côté externe à la place d'une structure de nervures une structure de moletage simple ou à croisure pour une hauteur de moletage de 0,3-1,5 mm.

4. Système d'échange de chaleur selon l'une ou plusieurs des revendications 1 à 3, caractérisé
en ce que les nervures (8) sont entaillées, fendues ou coudées.

5. Système d'échange de chaleur selon l'une ou plusieurs des revendications 1 à 4, caractérisé
en ce que le tuyau à ailettes (5) et/ou le tuyau interne (6) sont formés comme un tuyau ondulé.

6. Système d'échange de chaleur selon l'une ou plusieurs des revendications 1 à 5, caractérisé
en ce que le brûleur (3) cylindriquement formé est entouré d'un échangeur de chaleur (4) hélicoïdalement ou coniquement rubané.

7. Système d'échange de chaleur selon l'une ou plusieurs des revendications 1 à 5, caractérisé en ce que le brûleur (3) coniquement formé est entouré d'un échangeur de chaleur (4) hélicoïdalement ou coniquement rubané.

8. Système d'échange de chaleur selon l'une ou plusieurs des revendications 1 à 7, caractérisé
en ce qu'est disposé sur le côté du tuyau à ailettes (5) opposé au brûleur une paroi réfléchissante (11).
